# FASCICULE DE BREVET EUROPEEN

(11) **EP 0 501 895 B1**
(45) Date de publication et mention de la délivrance du brevet: **12.04.1995**
(21) Numéro de dépôt: 92420039.7
(22) Date de dépôt: 04.02.1992
(51) Int. Cl.: A63B 49/02

(54) **Raquette à asymétrie longitudinale**
Schläger mit länglicher Asymmetrie
Racket with longitudinal asymmetry

(30) Priorité: 28.02.1991 FR 9102635
(43) Date de publication de la demande: 02.09.1992
(73) Titulaire: SKIS ROSSIGNOL S.A., F-38509 Voiron Cédex (FR)
(72) Inventeur: du Gardin, Gilles, F-69300 Caluire (FR)
(74) Mandataire: Wind, Jacques

(56) Documents cités:
- WO-A-90/14870

## Description

La présente invention se rapporte à une raquette de jeu de balle ou assimilé, telle qu'une raquette de tennis, de squash, de badmington,...

Traditionnellement, une telle raquette est constituée d'un manche, aligné dans l'axe longitidunal d'un panier plan. Ce panier est composé d'un cadre portant un tamis formé par le cordage, destiné à la frappe de la balle. Le panier est raccordé au manche soit directement, soit par l'intermédiaire de deux branches en forme de "V". La partie du cadre reliant l'extrémité des deux branches du "V" est appelée "pont".

La plupart des raquettes de tennis existantes sont symétriques par rapport à leur axe longitudinal médian. En jeu, une raquette de tennis est utilisée, entre autres, pour effectuer deux coups principaux: le "coup droit" et le "revers". Au cours de ces deux coups, la position globale du plan du tamis de la raquette au moment de l'impact avec la balle est similaire. Le plan du tamis est alors pratiquement perpendiculaire au sol, ainsi qu'à la direction prévue pour le retour de la balle, la tête de la raquette se trouvant légèrement surélevée par rapport à la poignée.

Pour faciliter la tenue de la raquette dans cette position, certains fabricants ont imaginé de réaliser des raquettes dont l'axe longitudinal du tamis est légèrement incliné par rapport à l'axe du manche. Ce désaxage du cadre, s'il est utile en coup droit, l'est un peu moins en revers, et il devient en revanche très gênant pour effectuer les "services".

D'autres inventeurs ont imaginé des cadres de formes très diverses, comme c'est le cas du document DE-A-3731529 visant à déplacer le centre de percussion, ou encore du document EP-A-0351823.

Ces raquettes connues, qui présentent des asymétries importantes du tamis par rapport à l'axe de la poignée, ont pour inconvénient d'accentuer les efforts de couples au moment de l'impact avec la balle, et donc de provoquer une rotation désagréable de la poignée de la raquette dans la main du joueur.

Comme autre état de le technique peut aussi être cité le document WO-A-90/14870 qui prévoit des dispositions aptes à décaler le centre de gravité de la raquette par rapport à son axe longitudinal médian.

Un des buts de l'invention est de modifier, sans décaler le centre de gravité de la raquette par rapport à son axe longitudinal médian, ou plus précisément par rapport au plan longitudinal médian contenant cet axe et orthogonal au plan de la raquette, le comportement de cette raquette tout en corrigeant, par la structure de ladite raquette, les gênes occasionnées par des désaxages d'impacts.

Un autre but de l'invention est d'améliorer la stabilité de la raquette, et donc la précision des coups, notamment sur des coups "travaillés", "liftés" ou "chopés". Ces coups, a l'inverse des coups "à plat", sont fortement excentrés sur le tamis de la raquette, et il est donc important de concevoir une raquette pouvant compenser, par sa structure, une utilisation de manière asymétrique.

L'invention se rapporte à cet effet à une raquette pour jeu de balle, ou assimilé tel qu'exposé dans la revendication 1, c'est à dire comportant d'une manière générale un manche aligné dans l'axe longitudinal d'un panier plan qui comprend un cadre portant un tamis formé par le cordage et destiné à la frappe de balle, un plan longitudinal, qui est orthogonal à la surface de ce tamis et qui comprend l'axe longitudinal du manche ainsi que le centre de gravité de la raquette, divisant le cadre en deux demi-parties qui, tout en conférant à la raquette un aspect extérieur pratiquement symétrique possédent en réalité des caractéristiques physiques différentes. Par "caractéristiques physiques", on entend ici aussi bien des caractéristiques mécaniques que des caractéristiques dynamiques et/ou aérodynamiques.

De toute façon, l'invention sera bien comprise, et ses avantages et autres caractéristiques ressortiront lors de la description suivante de quelques exemples non limitatifs de réalisation d'une telle raquette à asymétrie longitudinale sans réelle asymétrie d'aspect extérieur, en référence au dessin schématique annexé dans lequel:
- Figure 1 est une vue en plan d'une première forme de réalisation de cette raquette;
- Figure 2 est une vue en coupe selon II-II de Figure 1;
- Figure 3 est une vue similaire à Figure 2, c'est à dire exécutée dans le même plan de coupe de la raquette, d'une première variante de réalisation de cette même raquette;
- Figures 4 et 5 représentent, de même façon qu'en Figures 2 et 3, deux autres variantes de réalisation de cette raquette; et
- Figure 6 est une vue en plan partielle du panier d'une autre raquette réalisée selon l'invention.

En se référant tout d'abord à la figure 1, il s'agit d'une raquette de tennis d'aspect extérieur totalement classique, et ressemblant à première vue à la plupart des raquettes actuellement commercialisées par la Demanderesse.

Cette raquette, qui est de forme visuellement symétrique par rapport à son plan de symétrie, axial et longitidunal 1 orthogonal au plan de la raquette, est donc composée:
. d'un cadre rigide 6 comportant un panier (ou tête) maintenant le cordage qui forme le tamis 8 perpendiculaire au plan précité 1 et destiné à la frappe de la balle, et deux branches 4 en forme de "V";
. puis d'une poignée 3 dont l'axe longitudinal est situé dans le plan de symétrie 1.

A noter que l'ensemble formé par la poignée 3 et les branches 4 est aussi appelé le "manche" 2 de la raquette.

Conformément à l'invention, il est prévu de fabriquer une raquette d'aspect extérieur pratiquement identique à celui de la raquette dessinée en Figure 1, donc de forme pratiquement symétrique, mais qui, sans décalage latéral du centre de gravité de la raquette par rapport à son plan longitudinal médian 1 (comme c'est le cas pour le document WO-A-90/14870 précité qui décrit des raquettes présentant un tel décalage), est telle que les moitiés droite 6d et gauche 6g du profil du panier sont de caractéristiques physiques ( mécaniques et/ou dynamiques et/ou aérodynamiques) différentes.

Cette différence de caractéristiques entre les deux demi-cadres 6d,6g peut être obtenue de plusieurs façons:
. En faisant varier les conditions de propagation des vibrations:
   - Soit, selon Figures 1 et 2, en intégrant, dans un seul 6g des demi-cadres, des dispositifs internes d'amortissement 9,10,11, tel que du matériau viscoélastique par exemple, et en réalisant la raquette avec une répartition de fibres telle que ces deux demi-cadres 6g et 6d soient de masses identiques. Dans le même esprit, il est aussi possible d'introduire de même des éléments amortisseurs différents en quantités et/ou répartitions à la fois dans ces deux demi-cadres.
   - Soit, selon Figure 3, en utilisant des composants constitutifs de chacun des demi-cadres de caractéristiques d'amortissement différentes: par exemple, comme il est symboliquement illustre par des hachures différentes sur cette figure 3, un noyau en bois d'un côté, 6g par exemple, et un noyau en Polyuréthanne de l'autre 6d, tout en ayant des masses totales identiques pour chacune de ces deux moitiés 6g et 6d.
. En faisant varier les répartitions de masses dans chacun des demi-cadres pour en déplacer les centres de gravité respectifs tout en maintenant le centre de gravité de la raquette dans le plan longitudinal médian (1) orthogonal au plan de cette raquette. Par exemple:
   - Soit en utilisant des matériaux en quantités ou en densités différentes dans chacun des deux demi-cadres: plus de tissu de verre imprégné de résine d'un côté que de l'autre.
   - Soit en utilisant des matériaux de natures différentes dans chacun des deux demi-cadres: fibre de verre d'un côté et fibre de polyéthylène de l'autre côté.
. En faisant varier les raideurs:
   - Soit en utilisant des matériaux différents dans chacun des deux demi-cadres: du verre d'un côté et du Carbone de l'autre par exemple.
   - Soit en utilisant les mêmes matériaux, mais en faisant varier leurs caractéristiques de souplesse par modification de l'orientation des fibres: par exemple à 30° d'un côté et à 45° de l'autre.
   - Soit en utilisant les mêmes matériaux, mais en quantités différentes: plus de renfort-verre d'un côté que de l'autre par exemple.
   - Soit en modifiant les formes des sections respectives droite-gauche.
      Selon Figure 4, où les rapports dimentionnels ont été volontairement exagérés pour la clarté de l'exposé, on voit que cette dissymétrie droite-gauche peut être engendrée par des sections du cadre légèrement différentes sur la moitié 6d et sur la moitié 6g, sans que cette différence de sections puisse être vraiment considérée comme engendrant une véritable asymétrie visuelle de forme pour la raquette.
. En faisant varier les caractéristiques d'aérodynamisme par des formes de sections différentes d'un côté par rapport à l'autre. Selon Figure 5, cette dissymétrie droite-gauche est due à des coefficients d'aérodynamisme différents sur la moitié 6d et sur la moitié 6g: cette différence est ici due au fait que, les sections étant triangulaires et identiques en surface, les triangles correspondants sont orientés différemment sur la partie droite et sur la partie gauche, ce qui, à l'instar de la réalisation selon Figure 4, n'entraine pas de réelle dissymétrie visuelle de forme pour cette raquette.

Enfin, cette différence de caractéristiques physiques peut aussi être obtenue, selon Figure 6, par l'adjonction d'un coté du tamis, par exemple du coté gauche comme représenté, d'un élément offrant une prise au vent: dans ce cas, il s'agit d'un morceau de tissu 12 qui est rapporté, par exemple par collage, sur la partie gauche du tamis.

Comme il va de soi, l'invention n'est nullement limitée aux exemples d'exécution qui viennent d'être décrits, et bien d'autres variantes sont envisageables, pourvu qu'elles confèrent à la raquette la dissymétrie de caractéristiques physiques droite-gauche souhaitée sans créer de réelle dyssimétrie d'aspect comme ce serait par exemple le cas en rajoutant des éléments additionnels (masselottes, éléments amortisseurs,...) sur la partie extérieure du cadre 6.

## Revendications

1. Raquette pour jeu de balle, ou assimilé, cette raquette comportant un manche (2) aligné dans l'axe longitudinal d'un panier plan, ce dernier comprenant un cadre (6) portant un tamis (8) qui est formé par le cordage et qui est destiné à la frappe de balle, un plan longitudinal (1), orthogonal à la surface de ce tamis et comprenant l'axe longitudinal du manche ainsi que le centre de gravité de la raquette, divisant le cadre en deux demi-parties (6d,6g),
caractérisée en ce que, afin d'obtenir une asymétrie de comportement de la raquette sans décalage du centre de gravité de cette raquette par rapport à ce plan longitudinal (1), ce plan longitudinal de symétrie (1) divise la raquette en deux demi-parties droite-gauche (6d,6g) qui, tout en conférant à cette raquette un aspect extérieur pratiquement symétrique, possèdent en réalité des caractéristiques physiques (c'est-à-dire : mécaniques et/ou dynamiques et/ou aérodynamiques) différentes.

2. Raquette selon la revendication 1, caractérisée en ce que ces deux demi-parties possèdent des caractéristiques de raideur différentes.

3. Raquette selon la revendication 2, caractérisée en ce que cette différence de raideur est obtenue par des répartitions ou des orientations de fibres différentes.

4. Raquette selon la revendication 2, caractérisée en ce que cette différence de raideur est obtenue par l'utilisation de matériaux identiques, mais en quantités différentes.

5. Raquette selon la revendication 1, caractérisée en ce que ces deux demi-parties possèdent des caractéristiques d'amortissement différentes, obtenues sans modification de la forme externe de la raquette.

6. Raquette selon la revendication 5, caractérisée en ce que ces caractéristiques d'amortissement différentes sont obtenues par adjonction d'éléments amortisseurs internes (9,10,11) à l'intérieur de l'une (6g) et/ou l'autre (6d) des deux demi-parties du cadre (6).

7. Raquette selon la revendication 5, caractérisée en ce que ces caractéristiques d' amortissement différentes sont obtenues par utilisation de composants constitutifs de chacune de ces demi-parties (6g,6d) ayant des caractéristiques d'amortissement différentes.

8. Raquette selon la revendication 1, caractérisée en ce que cette dissymétrie droite-gauche est créée par des formes de section du cadre différentes pour des points symétriques par rapport au dit plan longitudinal de symétrie (1).

9. Raquette selon la revendication 1, caractérisée en ce que cette dissymétrie droite-gauche est créée par des coefficients d'aérodynamisme différents.

10. Raquette selon la revendication 1, caractérisée en ce que ces deux demi-parties sont agencées (12) pour offrir une prise au vent différente.

11. Raquette selon la revendication 1, caractérisée en ce que cette dissymétrie droite-gauche est créée par des répartitions de masses qui sont différentes, tout en maintenant le centre de gravité de la raquette dans ledit plan longitudinal médian (1).

12. Raquette selon l'une des revendications 1 à 9, caractérisée en ce qu'au moins une de ses moitiés droite-gauche de cadre (6d,6g) est munie d'une sérigraphie, décoration ou coloration qui la distingue de l'autre moitié.

## Claims

1. Racket for ball game, or the like, this racket comprising a handle (2) aligned in the longitudinal axis of a flat head, this latter comprising a frame (6) supporting a head (8) which is formed by strings and which is intended for striking the ball, a longitudinal plane (1), at right angles to the surface of this head and including the longitudinal axis of the handle as well as the centre of gravity of the racket, dividing the frame into two demi-parts (6d, 6g),
characterized in that, in order to obtain asymmetrical behaviour of the racket without offsetting the centre of gravity of this racket with respect to this longitudinal plane (1), this longitudinal plane of symmetry (1) divides the racket into two right/left demi-parts (6d, 6g) which, while giving this racket a virtually symmetrical outward appearance, present in fact different physical (i.e. mechanical and/or dynamic and/or aerodynamic) characteristics.

2. Racket according to Claim 1, characterized in that these two demi-parts present different characteristics of stiffness.

3. Racket according to Claim 2, characterized in that this difference in stiffness is obtained by different distributions or orientations of fibers.

4. Racket according to Claim 2, characterized in that this difference in stiffness is obtained by the use of identical materials, but in different quantities.

5. Racket according to Claim 1, characterized in that these two demi-parts present different characteristics of damping, obtained without modification of the external shape of the racket.

6. Racket according to Claim 5, characterized in that these different characteristics of damping are obtained by adding internal damping elements (9, 10, 11) inside one (6g) and/or the other (6d) of the two demi-parts of the frame (6).

7. Racket according to Claim 5, characterized in that these different characteristics of damping are obtained by using components constituting each of these demi-parts (6g, 6d) having different characteristics of damping.

8. Racket according to Claim 1, characterized in that this right/left dissymmetry is created by different shapes of section of the frame for symmetrical points with respect to said longitudinal plane of symmetry (1).

9. Racket according to Claim 1, characterized in that this right/left dissymmetry is created by different coefficients of aerodynamism.

10. Racket according to Claim 1, characterized in that these two demi-parts are arranged (12) so as to catch the wind differently.

11. Racket according to Claim 1, characterized in that this right/left dissymmetry is created by distributions of masses which are different, while maintaining the centre of gravity of the racket in said median longitudinal plane (1).

12. Racket according to one of Claims 1 to 9, characterized in that at least one of its right/left frame halves (6d, 6g) is provided with a screen-print, decoration or colouring which distinguishes it from the other half.

## Patentansprüche

1. Schläger für ein Ballspiel oder änliches, mit einem Schaft (2), der in der Längsachse eines ebenen Flechtwerks ausgerichtet ist, das einen Rahmen (6) umfaßt, der eine durch die Saiten gebildete Bespannung (8) hat, die zum Schlagen des Balles bestimmt ist, und mit einer Längsebene (1), die senkrecht zu der Fläche der Bespannung ist und die Längsachse des Schaftes sowie den Schwerpunkt des Schlägers enthält und den Rahmen in zwei Halbteile (6d, 6g) aufteilt, **dadurch gekennzeichnet**, daß zum Erzielen einer Asymmetrie des Schlägerverhaltens ohne Verschieben des Schlägerschwerpunktes bezüglich der Längsebene (1) die Symmetrielängsebene (1) den Schläger in zwei Rechts-Links-Halbteile (6d, 6g) aufteilt, die, obwohl sie dem Schläger ein praktisch symmetrisches äußeres Aussehen verleihen, in Wirklichkeit unterschiedliche physikalische (d.h. mechanische und/oder dynamische und/oder aerodynamische) Eigenschaften besitzen.

2. Schläger nach Anspruch 1, **dadurch gekennzeichnet**, daß die beiden Halbteile unterschiedliche Steifigkeitseigenschaften besitzen.

3. Schläger nach Anspruch 2, **dadurch gekennzeichnet**, daß der Steifigkeitsunterschied durch unterschiedliche Faserverteilungen oder Faserorientierungen erzielt wird.

4. Schläger nach Anspruch 2, **dadurch gekennzeichnet**, daß der Steifigkeitsunterschied durch Verwendung identischer Materialien, jedoch in unterschiedlichen Mengen, erzielt wird.

5. Schläger nach Anspruch 1, **dadurch gekennzeichnet**, daß die beiden Halbteile unterschiedliche Dämpfungseigenschaften besitzen, die ohne Änderung der äußeren Form des Schlägers erzielt werden.

6. Schläger nach Anspruch 5, **dadurch gekennzeichnet**, daß die unterschiedlichen Dämpfungseigenschaften durch Hinzufügen innerer Dämpfungselemente (9, 10, 11) im Inneren der einen (6g) und/oder der anderen (6d) der beiden Halbteile des Rahmens (6) erzielt werden.

7. Schläger nach Anspruch 5, **dadurch gekennzeichnet**, daß die unterschiedlichen Dämpfungseigenschaften durch Verwenden wesentlicher Bestandteile jeder der Halbteile (6g, 6d) mit unterschiedlichen Dämpfungseigenschaften erzielt werden.

8. Schläger nach Anspruch 1, **dadurch gekennzeichnet**, daß die Rechts-Links-Asymmetrie durch unterschiedliche Schnittformen des Rahmens für symmetrische Punkte bezuglich der Symmetrielängsebene (1) erzeugt wird.

9. Schläger nach Anspruch 1, **dadurch gekennzeichnet**, daß die Rechts-Links-Asymmetrie durch unterschiedliche Aerodynamikkoeffizienten erzeugt wird.

10. Schläger nach Anspruch 1, **dadurch gekennzeichnet**, daß die beiden Halbseiten so eingerichtet (12) sind, daß sie dem Wind eine unterschiedliche Angriffsfläche bieten.

11. Schläger nach Anspruch 1, **dadurch gekennzeichnet**, daß die Rechts-Links-Asymmetrie durch unterschiedliche Masseverteilungen erzeugt wird, wobei jedoch der Schwerpunkt des Schlägers in der mittleren Längsebene (1) beibehalten wird.

12. Schläger nach einem der Ansprüche 1 bis 9, **dadurch gekennzeichnet**, daß mindestens eine seiner Rechts-Links-Hälften des Rahmens (6d, 6g) mit einem Siebdruck einer Verzierung oder Färbung versehen ist, die sie von der anderen Hälfte unterscheidet.
